# EUROPÄISCHE PATENTSCHRIFT

(11) **EP 0 516 999 B1**
(45) Veröffentlichungstag und Bekanntmachung des Hinweises auf die Patenterteilung: **26.10.1994**
(21) Anmeldenummer: 92107782.2
(22) Anmeldetag: 08.05.1992
(51) Int. Cl.: E04F 11/02, E04F 11/12, B65G 23/12

(54) **Aus Leichtmetall bestehender Seitenholm für eine Treppe**
Light metal side transom for a staircase
Traverse de côté en métal léger pour un escalier

(30) Priorität: 06.06.1991 DE 9106940 U
(43) Veröffentlichungstag der Anmeldung: 09.12.1992
(73) Patentinhaber: RK Rose + Krieger GmbH & Co. KG Verbindungs- und Positioniersysteme, D-32423 Minden (DE)
(72) Erfinder: Metzger, Joachim Dr., W-6149 Rimbach (DE)
(74) Vertreter: Stracke, Alexander, Dipl.-Ing.

(56) Entgegenhaltungen:
- DE-A- 2 053 100
- DE-A- 2 107 293
- FR-A- 1 579 200
- US-A- 3 866 364
- US-A- 3 879 017

## Beschreibung

Die vorliegende Erfindung betrifft einen aus Leichtmetall bestehenden Seitenholm für eine Treppe gemäß dem Oberbegriff des Anspruchs 1.

Um eine Aufstellfläche zu erhalten, auf denen die Seitenholme einer Treppe in Funktionsstellung auf dem Boden ruhen, es ist bisher bekannt, die entsprechende Stirnseite des aus einem handelsüblichen Profilrohr abgelängten Seitenholmes abzuschrägen, beispielsweise durch einen Gehrungsschnitt. Bekannt ist es auch, eine keilformige Ausnehmung im Endbereich des Seitenholmes vorzusehen und das anhängende Restteil umzubiegen und mit dem Seitenholm im übrigen zu verschweißen, wobei der eingeschlossene Winkel der keilförmigen Ausklinkung dem Steigungswinkel der Treppe entspricht.

In jedem Fall ist die Fertigstellung eines Seitenholms im Sinne einer funktionsfähigen Verwendbarkeit nicht nur arbeitsintensiv, sondern auch materialaufwendig, da nicht verwendbare Abfallstücke sowohl beim Ausklinken als auch beim Schneiden auf Gehrung anfallen.

Darüber hinaus ist ein Zuschnitt unmittelbar an der Baustelle praktisch nicht möglich, da Spezialwerkzeug, wie Kreissägen, Schweißgeräte oder dergleichen erforderlich sind, um die Treppe bzw. Seitenholme herstellen zu können.

Die Aufgabe der Erfindung ist es daher, einen Seitenholm der gattungsgemäßen Art so zu gestalten, daß er mit einfachsten Mitteln kostengünstig herstell- und montierbar ist.

Diese Aufgabe wird erfindungsgemäß durch die im kennzeichnenden Teil des Anspruchs 1 genannten Merkmale gelöst.

Durch diese konstruktiven Maßnahmen ist ein Abschrägen der Stirnseiten des Seitenholmes nun nicht mehr erforderlich, so daß ein einfaches Ablängen auf die entsprechende Baulänge ausreicht.

Die einen Fuß bildende Auflage des Seitenholmes, die im Funktionsfall auf dem Boden aufliegt, wird nun durch das Endstück gebildet, dessen eine Seite eine Auflagefläche bildet, mit der der Seitenholm auf dem Boden aufliegt. In diesem Fall ist diese Auflagefläche horizontal ausgerichtet.

Wenn hingegen das Endstück an der gegenüberliegenden Seite des Seitenholmes befestigt ist und so eine Verbindung zu einer horizontalen Plattform herstellt, an der es gleichfalls festgelegt ist, ist die Auflagefläche an der die Plattform anliegt, vertikal ausgerichtet.

Die weitere Maßnahme der Erfindung, nach der die Innenkammern des aus einem Profilrohr gebildeten Seitenholmes mit sich in Längsachsrichtung erstreckenden Schraubkanälen versehen sind, bietet den Vorteil, daß das Endstück am Seitenholm angeschraubt werden kann, wobei die Schraubkanäle die Mutterteile für Schrauben bilden die andererseits durch den zugeordneten Schenkel des Endstückes geführt sind und sich dort abstützen.

Ein vorteilhafter Gedanke der Erfindung sieht vor, daß die Durchgangsöffnungen im Schenkel des Endstückes, durch die die Schrauben geführt sind, nach Art eines Schlüsselloches geformt sind.
Dadurch besteht die Möglichkeit, die Schrauben vorzumontieren. Das heißt, bereits vor dem Festklemmen des Endstückes in den Seitenholm bzw. die Schraubkanäle einzudrehen.

Bei Verwendung des Endstückes als Verbindungsteil zwischen der Plattform und dem Seitenholm sind zweckmäßigerweise beide Anlageschenkel mit entsprechenden, die Schrauben aufnehmenden Öffnungen versehen, wobei durchaus ein Schenkel mit runden Durchgangslöchern versehen sein kann, während die Öffnungen des anderen Schenkels in der genannten Art schlüssellochförmig ausgebildet sind.

Auch bei Verwendung des Endstückes als Fuß des Seitenholmes können Öffnungen vorgesehen sein, mit denen das Endstück am Boden verankert wird, so daß die Treppe einen festen Halt hat.

Weitere vorteilhafte Ausgestaltungen der Erfindung sind in den Unteransprüchen gekennzeichnet.

Ausführungsbeispiele der Erfindung werden nachfolgend anhand der beigefügten Zeichnungen beschrieben.

Es zeigen:
- Fig. 1: eine mit erfindungsgemäßen Seitenholmen versehene Treppe in einer Seitenansicht,
- Fig. 2: eine Einzelheit der Treppe im Fußbereich in perspektivischer Darstellung,
- Fig. 3: eine Einzelheit der Treppe im Kopfbereich eines Seitenholmes gleichfalls in perspekttivischer Explosivdarstellung,
- Fig. 4: die Einzelheiten nach der Figur 3 in einer Seitenansicht.

In an sich bekannter Weise besteht eine in der Figur 1 dargestellte Treppe aus zwei mit Abstand parallel zueinander verlaufenden Seitenholmen 1, an deren Oberseite ein Geländer 11 befestigt ist, wobei zwischen den Seitenholmen 1 eine Vielzahl von Stufen 4 angeordnet sind. Im Kopfbereich der Treppe, an den Seitenholmen 1 angeschlossen, ist eine Plattform 3 vorgesehen, deren äußerer Rahmen beispielsweise aus Profilrohren 12 gebildet sein kann und deren Trittfläche aus Gitterrosten bestehen kann.

Sowohl auf seiner der Plattform 3 zugewandten Stirnseite als auch auf der den Fußbereich bildenden, ist jeder Seitenholm 1 mit einem Endstück 2 versehen, dessen mit dem Seitenholm 1 fluchtende Grundfläche etwa dreieckförmig gestaltet ist.

Auf seiner gemeinsam mit dem Seitenholm 1 gebildeten Außenfläche ist dieses Endstück 2 geschlossen, während die die Seiten begrenzenden Schenkel in ihrer Breite etwa der Dicke des Seitenholmes 1 entsprechen.

Der dem Seitenholm 1 zugewandte und der diesem gegenüberliegende Schenkel des Endstückes 2 sind mit Durchgangsöffnungen 7 versehen, die im vorliegenden Ausführungsbeispiel schlüssellochförmig gestaltet sind.
Dabei erstreckt sich der schmalere Teil der Durchgangsöffnungen 7 in Richtung der Beanspruchung, so daß ein fester Halt durch die Durchgangsöffnungen 7 durchtretenden, in Schraubkanälen 5 des Seitenholmes 1 festgeschraubten Schrauben 6 fest gegeben ist.

Vorzugsweise sind die Schrauben 6 als Innensechskantschrauben mit einem Zylinderkopf ausgebildet, die als Dehnschrauben gestaltet sind. Bei montiertem Endstück 2 stützen sich die Dehnschrauben an der Innenseite des zugeordneten Schenkels ab, wobei sie das Endstück 2 an die Stirnseite des Seitenholmes 1 anpressen.

Wie in den Figuren 1 und 2 deutlich zu sehen ist, ist eine Auflagefläche 8 des den Fußteil des Seitenholmes 1 bildenden Endstückes horizontal ausgerichtet, während die entsprechende Auflagefläche des den Kopfteil bildenden Endstückes 2 vertikal gerichtet ist, wobei diese Auflagefläche 8 an der Plattform 3 bzw. dem Profilrohr 12 anliegt und damit gleichfalls mittels Schrauben 6 verschraubt ist. Zweckmäßigerweise ist auch das Profilrohr 12 mit Schraubkanälen versehen, in die die Schrauben 6 eingedreht sind, wobei die Schrauben 6 ein selbstschneidendes Gewinde aufweisen können.

Etwa im Mittenbereich der offenen, den Stufen 4 zugewandten Seite ist in dem Endstück 2 ein mit Innengewinde versehenes Auge 9 vorgesehen.

Wie die Figuren 3 und 4 zeigen, ist an diesem Auge 9 ein Seitenblech 10 angeschraubt, das überdies mit dem Seitenholm 1 und dem Profilrohr 12 verbunden ist. Dieses Seitenblech 10 bildet den seitlichen Abschluß und das Tragelement für die Stufe 4, die im Kopfbereich der Treppe den Übergang zwischen den Seitenholmen 1 und der Plattform 3 darstellt.

Im übrigen dienen die Seitenbleche 10 der Festlegung der Stufen 4 an den Seitenholmen 1, wie in der Figur 2 dargestellt.

Die Endstücke 2 für den Kopfbereich und den Fußbereich eines Seitenholmes 1 sind gleich gestaltet, so daß sie untereinander austauschbar sind, wobei das Endstück 2 zweckmäßigerweise ein gleichschenkliges Dreieck bildet, dessen Verbindungsschenkel so gestaltet ist, daß er zu beiden angrenzenden Schenkeln im rechten Winkel steht.

### Bezugszeichenliste

- 1: Seitenholm
- 2: Endstück
- 3: Plattform
- 4: Stufe
- 5: Schraubkanal
- 6: Schraube
- 7: Durchgangsöffnung
- 8: Auflagefläche
- 9: Auge
- 10: Seitenblech
- 11: Geländer
- 12: Profilrohr

## Patentansprüche

1. Aus Leichtmetall bestehender Seitenholm für eine Treppe, mit mehreren in Längsachsrichtung verlaufenden Innenkammern, **dadurch gekennzeichnet,** daß an mindestens einer Stirnseite des Seitenholms (1) ein Endstück (2) festgelegt ist, dessen mit dem Seitenholm (1) fluchtende Grundfläche etwa dreieckförmig gestaltet ist, wobei eine Seite des Endstückes (2) in Gebrauchsstellung des Seitenholmes (1) eine horizontal oder vertikal ausgerichtete Auflagefläche (8) bildet, und daß in den Innenkammern des Seitenholmes Schraubkanäle (5) vorgesehen sind, in die das Endstück (2) durchtretende Schrauben (6) eingeschraubt sind.

2. Seitenholm nach Anspruch 1, dadurch gekennzeichnet, daß die umlaufenden Schenkel des Endstückes (2) in ihrer Höhe der Dicke des Seitenholmes (1) entsprechen.

3. Seitenholm nach Anspruch 1 oder 2, dadurch gekennzeichnet, daß eine Grundfläche des Endstückes (2) verschlossen ist.

4. Seitenholm nach Anspruch 1 oder 2, dadurch gekennzeichnet, daß zumindest der dem Seitenholm zugewandte Schenkel mit Durchgangsöffnungen (7) versehen ist, durch die die Schrauben (6) geführt sind und die schlüssellochförmig gestaltet sind.

5. Seitenholm nach Anspruch 1 oder 2, dadurch gekennzeichnet, daß etwa im Mittenbereich des Endstückes (2) auf der geschlossenen Grundfläche ein Auge (9) vorgesehen ist.

6. Seitenholm nach einem der Ansprüche 1 bis 5, dadurch gekennzeichnet, daß der die Auflagefläche (8) bildende Schenkel des Endstückes (2) gleichfalls mit Durchgangsöffnungen (7) versehen ist.

7. Seitenholm nach einem der Ansprüche 1 bis 6, dadurch gekennzeichnet, daß der dem Seitenholm (1) zugewandte und der die Auflagefläche (8) bildende Schenkel des Endstückes (2) gleich lang sind, wobei der diese beiden Schenkel miteinander verbindende dritte Schenkel jeweils rechtwinklig zu dem angeschlossenen anderen Schenkel angeordnet ist.

8. Seitenholm nach Anspruch 1, dadurch gekennzeichnet, daß die Schrauben (6) als Dehnschrauben ausgebildet sind.

## Claims

1. A side member consisting of light metal, for a staircase, having a plurality of inner chambers which extend in the longitudinal direction, characterised in that fixed to at least one end of the side member (1) is an end portion (2) whose base surface which is aligned with the side member (1) is of an approximately triangular configuration, wherein one side of the end portion (2) in the position of use of the side member (1) forms a horizontally or vertically oriented contact surface (8), and that provided in the inner chambers of the side member are screw passages (5) into which are screwed screws (6) which pass through the end portion (2).

2. A side member according to claim 1, characterised in that the limbs of the end portion (2) which extend around same correspond in respect of their height to the thickness of the side member (1).

3. A side member according to claim 1 or claim 2 characterised in that a base surface of the end portion (2) is closed.

4. A side member according to claim 1 or claim 2 characterised in that at least the limb which is towards the side member is provided with through openings (7) through which the screws (6) are passed and which are of a keyhole shape.

5. A side member according to claim 1 or claim 2 characterised in that an eye (9) is provided approximately in the central region of the end portion (2) on the closed base surface.

6. A side member according to one of claims 1 to 5 characterised in that the limb of the end portion (2), which forms the contact surface (8), is also provided with through openings (7).

7. A side member according to one of claims 1 to 6 characterised in that the limb of the end portion (2), which is towards the side member (1), and the limb which forms the contact surface (8), are of the same length, wherein the third limb which connects said two limbs together is arranged at a right angle to the respective other limb to which it is connected.

8. A side member according to claim 1 characterised in that the screws (6) are in the form of necked-down screws.

## Revendications

1. Limon en métal léger, pour un escalier, avec plusieurs chambres intérieures s'étendant dans la direction longitudinale, caractérisé en ce qu'à au moins une face frontale du limon (1) est fixée une pièce d'extrémité (2), dont la surface de base, alignée avec le limon est de forme à peu près triangulaire, une face de la pièce d'extrémité (2) formant, dans la position d'utilisation du limon (1), une surface d'appui (8) orientée horizontalement ou verticalement, et en ce que, dans les chambres intérieures du limon, sont prévus des canaux à vis (5) dans lesquels les vis (6) traversant la pièce d'extrémité (2) sont vissées.

2. Limon selon la revendication 1, caractérisé en ce que les branches de pourtour de la pièce d'extrémité (2) ont une hauteur correspondant à l'épaisseur du limon (1).

3. Limon selon la revendication 1 ou 2, caractérisé en ce qu'une surface de base de la pièce d'extrémité (2) est fermée.

4. Limon selon la revendication 1 ou 2, caractérisé en ce qu'au moins la branche, tournée vers le limon, est pourvue d'ouverture de passage (7), à travers lesquelles les vis (6) sont guidées et ces ouvertures présentent une forme en trou de serrure.

5. Limon selon la revendication 1 ou 2, caractérisé en ce qu'un oeillet (9) est prévu à peu près dans la zone centrale de la pièce d'extrémité (2), sur la surface de base fermée.

6. Limon selon l'une des revendications 1 à 5, caractérisé en ce que la branche, constituant la face d'appui (8), de la pièce d'extrémité (2) est également pourvue d'ouvertures de passage (7).

7. Limon selon l'une des revendications 1 à 6, caractérisé en ce que la branche tournée vers le limon (1) et la branche constituant la surface d'appui (8) de la pièce d'extrémité (2) sont de longueur égale, la troisième branche, reliant ensemble ces deux branches étant chaque fois disposée à angle droit par rapport aux autres branches raccordées.

8. Limon selon la revendication 1 ou 2, caractérisé en ce que les vis (6) sont réalisées sous forme de vis allégées.
